# EUROPÄISCHE PATENTSCHRIFT

(11) **EP 0 664 496 B1**
(45) Veröffentlichungstag und Bekanntmachung des Hinweises auf die Patenterteilung: **17.04.2002**
(21) Anmeldenummer: 95100469.6
(22) Anmeldetag: 14.01.1995
(51) Int. Cl.: G04G 5/00

(54) **Uhr mit umschaltbarer Zeitanzeige, insbesondere funkgesteuerte Weckeruhr mit digitaler Alarmzeitanzeige**
Clock with switchable time display, in particular radio alarm clock with digital display of the alarm time
Montre à affichage de temps commutable, en particulier réveil commandé par radio à affichage digital de temps d'alarme

(30) Priorität: 21.01.1994 DE 9400994 U; 26.04.1994 DE 4414390; 29.09.1994 DE 9415730 U
(43) Veröffentlichungstag der Anmeldung: 26.07.1995
(73) Patentinhaber: JUNGHANS UHREN GMBH, 78713 Schramberg (DE)
(72) Erfinder: Ganter, Wolfgang, D-78664 Eschbronn-Locherhof (DE); Rudolph, Holger, D-78664 Eschbronn-Locherhof (DE)
(74) Vertreter: Patentanwälte Westphal, Mussgnug & Partner

(56) Entgegenhaltungen:
- DE-A- 2 755 580
- DE-A- 4 219 257
- US-A- 4 170 105

## Beschreibung

Die Erfindung betrifft eine Uhr gemäß den Oberbegriffen der Ansprüche 1 und 6.

Eine derartige Uhr ist in der US-A-4 170 105 als rein digital anzeigende Multifunktionsuhr, insbesondere Multifunktions-Armbanduhr, beschrieben, die mit reduzierter Anzahl an Bedienelementen eine möglichst große Funktionsvielfalt bieten soll. Dafür ist vorgesehen, während der gleichzeitigen Betätigung zweier Tastschalter einen Modulo-Vier-Zähler zu takten und je nach dem gemäß der Betätigungsdauer erreichten Zählerstand dann mit dem einen der beiden Tastschalter zwischen Zeitanzeige und Datumsanzeige oder zwischen Sekundenanzeige und Minuteneinstellung umzuschalten bzw. digitale Einheiten hochzuzählen, und mit dem anderen der Schalter zwischen Zeitanzeige und Stopuhrbetrieb bzw. zwischen Sekunden-/Minutenanzeige und Stundeneinstellung umzuschalten oder Einheiten abwärts zu zählen bzw. das Stopuhrergebnis zurückzusetzen. Die Auswertung der definiert unterschiedlichen Dauern gleichzeitiger Betätigung zweier Tastschalter ist aber sehr anfällig gegen Fehlbedienungen und erscheint deshalb insbesondere für so alltägliche Handhabungen wie die Weckzeiteinstellung an einer Funkuhr, die eigentlich (hinsichtlich ihrer Uhrenfunktion) überhaupt keiner manuellen Handhabungen bedarf, nicht geeignet.

Das gilt erst recht für die komplexen Bedienungserfordernisse einer elektronischen Uhr gemäß DE 2755580 A1. Dort wird angestrebt, bei einer Multifunktions-Digitaluhr, deren Funktionsauswahl über zwei Drucktasten erfolgt, den Funktionsablauf auf der Anzeigeseite oder auf der Rückseite der Armbanduhr darstellen zu können. Die Lösung des Problems wird in einem tabellarisch darstellbaren Code gesehen, der beliebig aufeinanderfolgende Bedienungsmöglichkeiten darstellt und dazu auf einer Kombination einer Zeitmessung ab erster Betätigung einer beliebigen der beiden Drucktasten mit einem Zählen zunächst der Betätigungen der einen und dann der Betätigungen der anderen Drucktaste beruht - mit Auslösen eines Steuersignales nach Maßgabe des am Ende der vorgegebenen Zeitspanne in der konkreten Folge gerade betätigten Drucktasters. Auf diesem Wege kann die avisierte Funktion offensichtlich nur dann erreicht werden, wenn der Bedienende zu Beginn dieser Bedienungsfolge sich eine konkrete Vorstellung darüber macht, welche Zeitspanne er für die erforderlichen Tastvorgänge benötigt, um diese genau bis zum Ende der vorgegebenen Zeitspanne nacheinander vollziehen zu können und dann gerade beim für die gewünschte Funktion zutreffenden Tastendruck angelangt zu sein, wenn die Zeitvorgabe ausläuft. Sollte eine dieser Funktionen den SET-Mode für den Signalgabezeitpunkt einer Weckeruhr darstellen, dann ist es höchst unwahrscheinlich, daß der Ermüdete, der vor dem Einschlafen gerade noch an die Vorgabe des Weckzeitpunktes denkt, auf Anhieb in der Betätigungs- und Zeitvorgabe diesen SET-Mode trifft; während er bei weiteren Versuchen nervositätsbedingt noch geringere Erfolgsaussichten haben dürfte. Solche komplexen Bedienungserfordernisse kann man einem normalen Konsumenten für eine normale Alltagsfunktion einer Uhr nicht zumuten, zumal dann nicht, wenn es sich um eine funkgesteuerte und dadurch an sich völlig problemlose da in ihren Grundfunktionen bedienungsfreie Uhr handelt.

Für eine Weckzeiteinstellung sind deshalb handelsübliche Funkweckeruhren gemäß EP-A-0 308 881 = DE-U-87 17 549 typischerweise standardmäßig mit drei Schaltern ausgestattet. Beim einen von diesen handelt es sich um einen elektronischen oder elektromechanischen Umschalter, mit dem das Register für die dargebotene Zeitinformation vorübergehend aus dem Betriebszustand in den SET- oder Einstellmodus versetzt wird, in welchem über die beiden anderen Schalter dann Impulse einzeln oder als intern - vorzugsweise mit stufig ansteigender Pulsfolgefrequenz - generierte Pulsfolgen dem bisherigen Registerinhalt über den vorgegebenen Weckzeitpunkt additiv oder subtraktiv hinzugefügt werden können.
Problematisch ist in der Praxis allerdings noch, daß spielerisch oder sonstwie ungewollt aus dem Uhrenbetrieb in den für die Eingabe beschriebenen SET-Modus umgeschaltet und dann die bisherige Registerinformation verändert werden kann, obwohl das von demjenigen, der diese Funkweckeruhr handhabt, eigentlich momentan gar nicht ernsthaft beabsichtigt ist. Weil er deshalb dann auch den bisherigen Anzeigeinhalt gar nicht bewußt aufgenommen hat, fällt ihm die Rückschaltung in die korrekte Ursprungsanzeige, also in den eigentlich gewollten Weckzeitpunkt schwer.

Der Erfindung liegt deshalb die technische Problematik zugrunde, eine Uhr gattungsgemäßer Art derart auszustatten, daß sie sich als einfache, handhabungssicher bedienbare Funkweckeruhr auszeichnet, aber auch Lösungen hinsichtlich zusätzlicher Funktionen und insbesondere auch preisgünstigerer Herstellbarkeit eröffnet.

Diese Aufgabe ist erfindungsgemäß im wesentlichen dadurch gelöst, daß die gattungsgemäße Uhr nach dem Kennzeichnungsteil des Patentanspruchs 1 ausgelegt ist.

Nach der Lösung des Anspruches 1 wird unter Übernahme der als solchen bekannten Koinzidenz-Bedienung zweier Tastschalter auf den gesonderten SET-Umschalter für Funkweckeruhren verzichtet, also die Betriebsarten-Umschaltung zwischen Betriebs- und Einstellmodus über die beiden verbleibenden Stellschalter selbst vorgenommen. Dafür erfolgt nun aber keine zeitlich gestaffelte Auswertung der Koinzidenz-Bedienung, sondern für den Übergang aus dem Betriebsmodus in den Einstellmodus genügt es, diese beiden Tastschalter vorübergehend (beliebig lange) gleichzeitig zu betätigen. Je nachdem, ob dann die Akkumulation des Registerinhalts für den Weckzeitpunkt aufwärts oder abwärts verändert werden soll, erfolgt eine Impulseingabe in das Register über den einen oder über den anderen der beiden zuvor gleichzeitig betätigten Tastschalter. Wenn über eine vorgegebene Zeitspanne hinweg keiner der beiden Tastschalter einzeln betätigt wurde, erfolgt eine automatische Rückschaltung vom SET- in den Betriebs-Mode. So ist sichergestellt, daß der SET- oder Einstell-Betrieb der Funkweckeruhr nicht irrtümlich oder spielerisch aufgerufen wird, denn dafür ist nun die gleichzeitige, also bewußte Betätigung der beiden Einstelltaster erforderlich; und durch Fortfall eines im Stande der Technik noch vorgesehenen zusätzlichen Schalters werden die Bauelementen-, Einbau- und Justagekosten spürbar verringert.

Bei einer Uhr mit elektromechanischer oder elektronischer Alarmzeit-Vorgabe und - vorzugsweiser digitaler - elektromechanischer oder elektronischer Anzeige des momentan eingestellten Weckzeipunktes kann die Zeitpunktverstellung also durch gleichzeitiges Betätigen beider Stelltasten vorbereitet und danach dann durch wahlweise Tasterbetätigung durchgeführt werden. In gleicher Weise kann aber auch die aktuelle Zeitanzeige einer Uhr verändert werden. Falls es sich bei dieser um eine Funkuhr handelt, die nicht manuell gestellt zu werden braucht, kann über die Doppelbetätigung zur Betriebsarten-Umschaltung und daraufhin durch die wahlweise Einzelbetätigung eine Zeitzonen-Verstellung erfolgen. Um diese nicht irrtümlich vorzunehmen, und um bedarfsweise zwischen einer Alarmzeiteinstellung und einer Zeitzonenverstellung mittels derselben Tasterbetätigung wählen zu können, ist es zweckmäßig, für letztere nach Umschalten in den SET-Mode zunächst eine weitere Taste zu drücken, vorzugsweise die bei Weckeruhren in der Regel ohnehin vorhandene Snooze-Taste.

Die Abfragen auf Vorliegen der logischen (Tasterbetätigungs-) Bedingungen können durch Gatterschaltungen erfolgen. Zweckmäßiger da preiswerter ist eine Realisierung durch Entscheidungslogiken innerhalb eines Prozessors, der insbesondere bei einer Funkuhr ohnehin vorhanden ist, um die demodulierten Zeittelegramme zu verfizieren und erforderlichenfalls die aktuelle Zeitanzeige darauf zu korrigieren, wie etwa in der US-PS 4 645 357 näher erläutert.

Vorzugsweise sind Elektroden-Kammstrukturen für die Tastschalter-Schaltstrecken in einen Teil der Schaltungsplatine neben ein Display verlegt, der aus der eigentlichen Werkkapsel herausragt. Dadurch kann das Display in vergleichsweise sehr großem Abstand von der Analoganzeige angeordnet werden, und in seiner Umgebung ist auf dieser Leiterplatte genügend Platz für die Ausbildung großflächiger Elektroden-Kammstrukturen vorhanden. Die Tasten, mit denen zur Schalterbetätigung direkt oder über Umlenkhebel Leitgummikissen auf die Kammstrukturen drückbar sind, können deshalb relativ freizügig (den Design-Vorgaben folgend) über der Leiterplatte verteilt positioniert werden. Zusätzlich kann auf diesem aus der Werkkapsel herausstehenden Teil der Leiterplatte noch ein Aufnahmebereich zum Abschluß elektronischer und elektromechanischer Komponenten für Realisierung von Zusatzfunktionen vorbereitet sein. Zweckmäßigerweise ist aber auch die Fronthaube der Werkkapsel selbst dafür vorgesehen oder vorbereitet, das Display und die Tastschalter unmittelbar aufzunehmen; wofür dann der aus der Werkkapsel herausstehende Teil der Leiterplatte entfällt bzw. längs Sollbruchstellen nachträglich definiert abgetrennt werden kann.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung von in der Zeichnung unter Beschränkung auf das Wesentliche stark abstrahiert und hinsichtlich des elektrischen Aufbaus als Blockschaltbildern skizzierten bevorzugten Realisierungsbeispielen zur erfindungsgemäßen Lösung. Es zeigt:
- Fig. 1: eine Weckeruhr in Frontansicht,
- Fig. 2: ein Uhrwerk im Längsschnitt durch seine Zeigerachse und
- Fig. 3: das Uhrwerk nach Fig. 2 in Ansicht gegen seinen Zifferblatt-Träger.

Die in Frontansicht und gewissermaßen bei fehlender Deckwand skizzierte Uhr 10 ist bevorzugt eine Weckeruhr und wiederum vorzugsweise eine funkgesteuerte Weckeruhr. Es kann sich um eine rein digital anzeigende Uhr 10 handeln, oder wie dargestellt um eine mit analog-digitaler Hybridanzeige. Bei dieser bewegen die Zeiger 11 sich vor einem Zifferblatt 12, während eine digitale Anzeigeeinrichtung 14 zwischen abgeleiteten Zeitinformationen umschaltbar ist, unter denen eine Kalenderangabe sein kann und im Falle einer Wecker-Uhr 10 auf jeden Fall eine Alarmzeit ist. Dieser Bereich 13 der Anzeigeeinrichtung 14 ist also manuell oder automatisch umschaltbar für Darbietung z. B. des aktuellen Datums (nach Monat und Tag) oder anderer Informationen (wie auch vorübergehend der aktuellen Stunde, nämlich während Eilganges der Zeiger 11 aufgrund funkgesteuerter Synchronisation der Zeitanzeige und/oder aufgrund funkgesteuert oder manuell ausgelösten Zeitzonenwechsels).

Für andere Sonderanzeigen dagegen ist ein eigener Informationsbereich 15 vorgesehen, in dem - gesteuert über eine elektronische Umschalteinrichtung 16 - ein Alarmgebersymbol 17 kontinuierlich angezeigt wird, wenn die Alarmgabeschaltung betriebsbereit ist, dagegen blinkend angezeigt wird, wenn die Alarmgabeschaltung sich im unter näher beschriebenen Einstell-Mode befindet, aber ganz abgeschaltet ist, wenn die Alarmgabeschaltung außer Betrieb (abgeschaltet) ist. Im Falle einer funkgesteuerten Uhr 10 enthält der Informationsbereich 15 ferner eine digitale Empfangsanzeige 19, die ziffernmäßig angibt, wie oft seit der jüngsten funkgesteuerten Anzeigesynchronisation der Empfänger 21 (manuell oder zeitgesteuert) eingeschaltet wurde, ohne daß es zum Empfang von für die Synchronisation verwertbaren Zeittelegrammen kam. Normalerweise führt die vorübergehende Einschaltung des Empfängers 21 stets zum Empfang verwertbarer Zeittelegramme, so daß normalerweise die Empfangsanzeige 19 den Wert "Null-Null" anzeigt - wenn diese Normalzustands-Anzeige nicht sogar zur Vermeidung von etwaigen Irritationen ausgeblendet ist, die Empfangsanzeige 19 also erst bei Anzeigewerten größer als Null sichtbar wird.

Um die Anzeigeeinrichtung 14 der Uhr 10 mittels der Umschalteinrichtung 16 in den Einstell- oder SET-Mode zu bringen, müssen vorübergehend die beiden Tastschalter 18 und 20 betätigt werden, was über eine UND-Verknüpfung 23 erfaßt wird. Damit wird über die Umschalteinrichtung 16 ein Anzeigeregister 24, dessen momentaner Inhalt im Zeitbereich 13 der Anzeigeeinrichtung 14 dargeboten ist, aufnahmebereit gesetzt für Impulseingaben zu (im Zeitbereich 13 beobachtbarer) positiver oder negativer inkrementaler Weiterschaltung des Registerinhalts.

Bei der Anzeige im Bereich 13 handelt es sich um eine normale Zeitangabe im Falle einer autonom, etwa aus einer quarzstabilisierten Taktschaltung, betriebenen, digital anzeigenden Uhr, bei der eine manuelle Zeitkorrektur oder Zeitzonenumschaltung erfolgen kann; oder im Anzeigeregister 24 ist die Alarmzeitpunkt-Vorgabe gespeichert, die über einen Komparator 25 mit dem (über den Empfänger 21 einer Funk-Uhr 10 korrigierbaren) Zeitregister 26 für die laufende, aktuelle Uhrzeit verglichen wird, um im Koinzidenzfall einen optischen und/oder akustischen Signalgeber 27 anzusteuern. Außerdem wird, was in der Zeichnung nicht näher ausgeführt ist, aus dem Zeitregister 26 ein Motor 28 für Bewegung der Zeiger 11 über ein Getriebe 29 gesteuert, wenn es sich wie dargestellt um eine Uhr 10 auch mit analoger Zeitanzeige auf einem Zifferblatt 12 handelt. In diesem Falle ist der (Schritt-) Motor 28 in Bezug auf die den Empfänger 21 speisende magnetische Antenne 29 so angeordnet und intermittierend betrieben, daß gemäß DE-GM 90 10 813 praktisch keine störenden elektromagnetischen Rückwirkungen vom Motorbetrieb auf die Funktion der Empfängereingangsschaltung vorkommen.

Das Anzeigeregister 24 wird dadurch (über die elektronische Umschalteinrichtung 16) zur Aufnahme von Fortschaltimpulsen, deren aktuell akkumuliertes Zählergebnis im Zeitbereich 13 angezeigt wird, freigeschaltet, daß beide Stell-Tastschalter 18 und 20 gleichzeitig betätigt werden, was über die UND-Verknüpfung 23 der Umschalteinrichtung 16 detektiert wird.

Es kann in der Umschalteeinrichtung 16 dann eine Halteschaltung 30 vorgesehen sein, welche die Eingabemöglichkeit offenhält, solange einer der Schalter 18 oder 20 betätigt bleibt, während der andere zum Hochzählen oder zum Rückzählen von kleinen Anzeigeeinheiten (beispielsweise Minuten) getastet wird. Wenn keiner der beiden Tastschalter 18, 20 mehr betätigt ist, fällt die Halteschaltung wieder ab.

Stattdessen kann aber auch vorgesehen sein, die Halteschaltung 30 mit einer Rückschalt-Verzögerung auszustatten. Dann genügt es, über die UND-Verknüpfung 23 und die Halteschaltung 30 das Anzeigeregister 24 aufnahmebereit zu setzen, indem beide Tastschalter 18, 20 zeitlich überlappend betätigt werden; woraufhin dann nur noch entweder der Tastschalter 18 für die Aufwärtsrichtung oder der Tastschalter 20 für die Abwärtsrichtung des akkumulierenden Zählvorgangs im Register 24 betätigt und dafür nun kein anderer der Taster mehr manuell festgehalten zu werden braucht. Die Halteschaltung 30 sperrt die Eingabemöglichkeit in das Anzeigeregister 24 wieder, wenn über eine schaltungstechnisch oder programmtechnisch vorgegebene Zeitspanne hinweg keinerlei Tasterbetätigung mehr erfolgte, etwa zehn Sekunden nach der letzten Betätigung eines der Tastschalter 18 oder 20.

Ist dann der SET-Mode verlassen, zeigt das Display 14 wieder den aktuellen Betriebszustand an. Das bedeutet, daß im Zeitbereich 13 eine Datumsanzeige erfolgt, wenn die Alarmgabefunktion abgeschaltet ist. Sie wird eingeschaltet, indem nicht beide Tastschalter 18, 20 gleichzeitig, sondern entweder nur der Tastschalter 18 oder aber nur der Tastschalter 20 über eine Mindestzeitspanne hinweg (beispielsweise mehr als drei Sekunden lang) kontinuierlich betätigt bleibt, mit der Folge, daß das Alarmgebersymbol 17 nun erscheint. In diesem Betriebszustand kann durch kurzzeitige (im Beispielsfalle unter drei Sekunden bleibende) Betätigung wieder wahlweise eines der beiden Tastschalter 18 oder 20 eine Umschaltung der Darbietung im Zeitbereich 13 zwischen aktuellem Datum und momentan eingegebenem Alarmzeitpunkt erfolgen. Sollte der Signalgeber 27 gerade sein Alarmsignal abstrahlen, dann bewirkt diese kurzzeitige Betätigung wahlweise nur eines der beiden Tastschalter 18 oder 20, daß zwar das Alarmsignal abgeschaltet wird, die Alarmbereitschaft aber nach 24 Stunden wieder gegeben ist (was durch Fortdauer des Alarmgebersymbols 17 angezeigt wird). Eine einzelne Tastschalter-Betätigung über längeren Zeitraum hat aber auf jeden Falle zur Folge, daß aus der momentan gegebenen Alarmbereitschaft umgeschaltet wird, also vom AUS-Zustand in den EIN-Zustand oder umgekehrt geschaltet wird; wobei im AUS-Zustand die Darbietung des Alarmgebersymbols 17 im Informatiosbereich 15 der Anzeigeeinrichtung 14 verschwindet und der Zeitbereich 13 auf Darbietung des Datums umschaltet.

Gewöhnlich hat eine Wecker-Uhr 10 der hier betrachteten Art noch eine Snooze-Taste 31. Wenn diese bei Erreichen des vorgegebenen Alarmzeitpunktes, also während Abstrahlens des Alarmsignales, betätigt wird, hat das zur Folge, daß das Alarmsignal vorübergehend unterdrückt und erst nach einer gewissen Zeitspanne von einigen Minuten wieder freigegeben wird (Funktion der Wecksignal-Wiederholung). Außerdem kann vorgesehen sein, hierüber eine vorübergehende Zifferblatt-Beleuchtung einzuschalten.

Wie durch die Funktionsverbindung im Beispiels-Schaltbild berücksichtigt, erfolgt während gleichzeitigen Haltens der Snooze-Taste 31 im SET-Mode nun durch Betätigen eines der Tastschalter 18 bzw. 20 keine Änderung des Inhalts der Register 24 bzw. 26 in den kleinsten manuell umschaltbaren Zeiteinheiten (gewöhnlich Minuten), sondern nur in (halben oder) ganzen Stunden, was einer Zeitzonen-Umschaltung entspricht. Um irrtümliche Zeitzonen-Veränderungen zu vermeiden, ist es also zweckmäßig, diese Umschaltmöglichkeit nur dadurch freizugeben, daß zuvor (wie für den Alarm-SET-Mode) durch gleichzeitiges Betätigen der Plus- und Minus-Tastschalter 18, 20 der SET-Mode aufgerufen wurde; mit der Folge, daß erst jetzt das zusätzliche Festhalten der Snooze-Taste 31 die Zeitzonen-Umschaltung bei Bestätigung eines der Tastschalter 18, 20 bewirkt. Die Halteschaltung 30 beendet den SET-Mode wieder, wenn über eine vorgegebene Zeitspanne hinweg keine Betätigung einer der Tastschalter 18, 20 mehr erfolgte. Damit ist der Inhalt des Zeitregisters 26 zeitrichtig in eine andere Zeitzone versetzt worden. Ein der Zeitzonen-Verschiebung entsprechender mehrfacher Umlauf des Minutenzeigers benötigt allerdings eine gewisse Zeit. Deshalb wird zweckmäßigerweise unterdessen wenigstens die in der neuen Zeitzone aktuell gegebene Stunde im Zeitbereich 13 angezeigt. Der schaltet dann auf das Datum oder die Alarmzeit zurück, wenn die Zeiger 11 auf die der neuen Zeitzone entsprechende Winkelstellung eingedreht haben.

Beim Uhrwerk nach Fig. 2/3 handelt es sich bevorzugt ebenfalls um eines für eine Weckeruhr 110 und wiederum vorzugsweise um eines für eine funkgesteuerte Weckeruhr 110 mit analog-digitaler Hybridanzeige. Deren (in der Zeichnung nicht dargestellten) Zeiger bewegen sich, getragen von Wellen 111, vor der als Zifferblattträger 112 dienenden Fronthaube einer Werkkapsel 113, die in sich das Räderwerk 114 für den zeithaltenden Antrieb des Zeigerwerks 115 mit seinen Zeiger-Wellen 111 aufnimmt. Außerdem ist in der Werkkapsel 113 eine nach rückwärts zu öffnende Batteriekammer 116 ausgebildet und hinter dem Zifferblatträger 112 - zwischen diesem und dem Zeigerwerk 115 - eine Leiterplatte 117 gehaltert, die in gewohnter Weise zur Aufnahme und Verschaltung elektrischer Schaltungskomponenten dient. Letztere umfassen eine zeithaltende Schaltung 118 für den Antrieb des Räderwerks 114 und im Falle eines Funkuhren-Werkes 110 deren Funkuhrschaltung 119 (mit Langwellenempfänger, Demodulator und Prozessor zur Steuerung der Empfängereinschaltung und zur Kontrolle sowie ggf. Korrektur der Zeigerstellung) samt Ferrit-Rahmenantenne 120 für die Speisung des Langwellenempfängers in der Funkuhrschaltung 119 und wenigstens eine Lichtschranke 121 zur Zeigerstandsdetektion über Blendenlöcher, die im Räder- und Zeigerwerk 114/115 (einem Reflektor 122 an der Innenseite der Gehäuse-Rückwand 123 gegenüber) ausgebildet sind; wie etwa in der US-PS 4,645,357 näher beschrieben.

Das Uhrwerk für diese Uhr 110 ist insofern nur teilgekapselt, als die Werkkapsel 113 nur einen Teil der Leiterplatte 117 in sich aufnimmt. Im übrigen ragt diese parallel zum Zifferblatträger 112 aus einer Seitenwand 124 heraus, vorzugsweise aus der unteren Seitenwand 124 nach unten. Diese aus der Werkkapsel 113 vorstehende Teil 117' der Leiterplatte 117 trägt unmittelbar oder über einen Stecksockel ein elektrooptisches Display 125 für digitale Zusatzanzeigen wie insbesondere Kalender- und Alarminformationen. Für eine Drucktasten-Umschaltung zwischen unterschiedlichen Zusatzanzeigen im Display 125 bzw. zur Vorgabe von Alarm- oder Zeitzonen-Informationen sind auf dem vorstehenden Teil 117' der Leiterplatte 117 sehr großflächige, an beiden Schmalseiten neben dem Display 125 gelegene Elektroden-Kammstrukturen 126 ausgebildet, auf die beispielsweise im Uhrgehäuse gelagertes Leitgummi durch manuellen Tastendruck aufgepreßt werden kann, um eine Potentialverbindung herzustellen, die in einer, an die interne Zeithaltung und Zeittelegramm-Detektion angeschlossenen, Steuerschaltung 127 für das Display 125 als manuelle Umschalt- oder Informationseingabe ausgewertet wird. Für Umschaltfunktionen kann eine Tastenbetätigung in Kombination mit der Betätigung eines Alarmsignal-Abstellers 131 vorgesehen sein, der oben in die Werkkapsel 113 eingreift. Die potentialmäßig paarweise kurzschließbaren Kammstrukturen 126 sind großflächiger, als für die Tasterfunktion erforderlich wäre, um in der örtlichen Taster-Anordnung neben dem Display 125 design-mäßig variabel zu sein.

Wie in der Zeichnung berücksichtigt, kann es zweckmäßig sein, den vorstehenden Teil 117' der Leiterplatte 117 sogar so groß auszulegen, daß zwischen der Uhrwerkskapsel 113 und dem Display 125 noch ein Aufnahmebereich 128 für mechanische Halterung und elektrischen Anschluß weiterer elektronischer oder elektromechanischer Komponenten zur Realisierung von Zusatzfunktionen verfügbar ist. Wenn diese Option nicht benötigt wird, kann (entgegen der zeichnerischen Darstellung) das Display 125 mit den schmalseitig danebenliegenden Kammstrukturen 126 auch näher an die Austritts-Seitenwand 124 herangerückt und damit das vorstehende Leiterplatten-Teil 117' entsprechend gekürzt werden.

An der Leiterplatte 117 können im Bereiche der Durchtritts-Seitenwand 124 Sollbruchstellen 129 ausgebildet sein, um den vorstehenden Teil 117' einfach und definiert abtrennen zu können, wenn im Interesse einer kleinbauenden Uhr die Abmessungen der Werkkapsel 113 nicht überschritten werden sollen oder die Werkkapsel 113 selbst als Uhrgehäuse dient. Für diesen Fall sind in der als Zifferblatträger 112 dienenden Frontwand der Werkkapsel 113 Aussparungen 30 vorgesehen oder freilegbar, um das Display 125 und die Tastschalter über den Elektroden-Kammstrukturen 126 auch gemäß Fig. 1 innerhalb der Werkkapsel 113 selbst anordnen zu können, wenn die Werkkapsel 113 keinen aus ihr hervorragenden Leiterplatten-Teil 117' verträgt.

## Patentansprüche

1. Uhr (10) mit einer Anzeigeeinrichtung (14), deren Zeitbereich (13) aus einem Anzeigeregister (24) gesteuert wird, und mit zwei Tastschaltern (18, 20), deren vorübergehend gleichzeitiges Betätigen eine Betriebsarten-Umschaltung zwischen dem Uhrenbetriebs-Mode und einem SET-Mode bewirkt, in welchem eine akkumulierende Impuls-Einspeisung in das Anzeigeregister (24) nach Maßgabe der Betätigung des einen oder des anderen der Tastschalter (18, 20) erfolgt,
**dadurch gekennzeichnet,**
**daß** die Uhr (10) eine funkgesteuerte Weckeruhr mit digitaler Alarmzeit-Anzeige ist, deren SET-Mode der Einstellmodus für den Alarmgabe-Zeitpunkt ist, in dessen Zeitpunkt-Anzeigeregister (24) Einzelimpulse bzw. intern generierte Pulsfolgen additiv oder subtraktiv hinzugefügt werden, je nachdem, ob und wie lange der eine oder der andere der beiden Tastschalter (18, 20) manuell betätigt wird, woraufhin der Einstellmodus automatisch in den Betriebs-Mode zurückschaltet, also die Impulseingabemöglichkeiten sperrt, und daraufhin mit Betätigung nur eines beliebigen der beiden Tastschalter (18, 20) die Alarmbereitschaft umschaltet, nachdem über eine vorgegebene Zeitspanne hinweg keiner der beiden Tastschalter (18, 20) mehr betätigt wurde, mit Realisierung dieser Entscheidungslogiken im Prozessor für die Funksteuerung der Weckeruhr.

2. Uhr nach Anspruch 1,
**dadurch gekennzeichnet,**
**daß** eine lang andauernde wahlweise Betätigung nur eines der beiden Tastschalter (18, 20) die Umschaltung zwischen Einschalten und Ausschalten des Alarmbetriebes der Weckeruhr bewirkt.

3. Uhr nach Anspruch 1 oder 2,
**dadurch gekennzeichnet,**
**daß** nach der Betriebsarten-Umschaltung in den SET-Mode durch Betätigen einer weiteren Taste (31) eine zusätzliche Funktionsumschaltung vorgesehen ist.

4. Uhr nach Anspruch 3,
**dadurch gekennzeichnet,**
**daß** die weitere Taste (31) für die zusätzliche Funktionsumschaltung gleichzeitig mit den beiden Tastschaltern (18,20) zu betätigen ist.

5. Uhr nach Anspruch 3 oder 4,
**dadurch gekennzeichnet,**
**daß** die weitere Taste (31) die SNOOZE-Taste der Weckeruhr ist.

6. Uhr (10) nach Patentanspruch 1 mit einer Anzeigeeinrichtung (14), deren Zeitbereich (13) aus einem Anzeigeregister (24) gesteuert wird, und mit zwei Tastschaltern (18, 20), deren vorübergehend gleichzeitiges Betätigen eine Betriebsarten-Umschaltung aus dem Uhrenbetriebs-Mode in einen SET-Mode bewirkt, in dem eine akkumulierende Impuls-Einspeisung in das Anzeigeregister (24) nach Maßgabe der Betätigung des einen oder des anderen der Tastschalter (18, 20) erfolgt,
**dadurch gekennzeichnet,**
**daß** die Schaltstrecken für die Tastschalter (18, 20) auf einer Leiterplatte (117) des Uhrwerkes (110) der funkgesteuerten Weckeruhr mit digitaler Alarmzeit-Anzeige auf einem Display (125) ausgebildet sind, die sich parallel zum Zifferblatt-Träger (112) zwischen diesem und ihrem Zeigerwerk (115) aus einer Seitenwand (124) einer Werkkapsel (113) heraus erstreckt, wobei dieser aus der Werkkapsel (113) vorstehende Leiterplatten-Teil (117') für die Aufnahme des Display (125) zwischen den Schaltstrecken der Tastschalter (18, 20) vorgesehen ist.

7. Uhr nach Anspruch 6,
**dadurch gekennzeichnet,**
**daß** die Leiterplatte (117) in der Nachbarschaft ihres Durchtritts durch die Werkkapsel-Seitenwand (124) mit Sollbruchstellen (129) ausgestattet ist.

8. Uhr nach Anspruch 6 oder 7,
**dadurch gekennzeichnet,**
**daß** neben dem Display (125) auf der Leiterplatte (117, 117') zwei Schaltstrecken-Kammstrukturen (126) für Tastschalter ausgebildet sind, deren gleichzeitige Betätigung in einer Steuerschaltung (127) eine Betriebsarten-Umschaltung auf den SET-Modus bewirkt, in welchem über die einzelnen Schaltstrecken Register zur Steuerung der Anzeige und von Folgefunktionen weiterschaltbar sind.

9. Uhr nach einem der vorangehenden Ansprüche,
**dadurch gekennzeinet,**
daß es auch mit einem Absteller (31) ausgestattet ist, dessen Betätigung gleichzeitig mit der Betätigung einer der Schaltstrecken eine Zeitzonen-Fortschaltung in der Steuerschaltung (27) bewirkt.

## Claims

1. A clock (10) with a display device (14), the time area (13) of which is controlled from a display register (24), and with two push-button switches (18, 20), the temporary simultaneous actuation of which effects an operating mode changeover between the clock operation mode and a SET mode, in which an accumulating pulse injection into the display register (24) takes place in accordance with the actuation of the one or the other of the push-button switches (18, 20),
**characterised in that** the clock (10) is a radio-controlled alarm clock with digital alarm time display, the SET mode of which is the setting mode for the alarm instant, in the instant display register (24) of which individual pulses or internally generated pulse sequences are additively or subtractively added, depending on whether and how long the one or the other of the two push-button keys (18, 20) is manually actuated, whereupon the set mode automatically switches back into the operating mode, i.e. blocks the possible pulse inputs, and thereupon with the actuation of just any one of the two push-button switches (18, 20) switches over the alarm stand-by, after none of the two push-button switches (18, 20) was actuated any longer over a predetermined time interval, with the realisation of this decision logic in the processor for the radio control of the alarm clock.

2. A clock according to Claim 1,
**characterised in that** a long-lasting discretionary actuation of just one of the two push-button switches (18, 20) effects switching over between turning on and turning off the alarm operation of the alarm clock.

3. A clock according to Claim 1 or 2,
**characterised in that** an additional function changeover is provided in accordance with the operating mode changeover into the SET mode by actuating a further push-button (31).

4. A clock according to Claim 3,
**characterised in that** the additional push-button (31) for the additional function changeover is to be actuated simultaneously with the two push-button switches (18, 20).

5. A clock according to Claim 3 or 4,
**characterised in that** the additional push-button (31) is the SNOOZE push-button of the alarm clock.

6. A clock (10) according to Patent Claim 1, with a display device (14), the time area (13) of which is controlled from a display register (24), and with two push-button switches (18, 20), the temporary simultaneous actuation of which effects a changeover in mode of operation from the clock operation mode into an SET mode, in which an accumulating pulse injection into the display register (24) occurs in accordance with the actuation of the one or the other of the push-button keys (18, 20),
**characterised in that** the switching paths for the push-button switches (18, 20) are constructed on a printed circuit board (117) of the clock movement (110) of the radio-controlled alarm clock with digital alarm time interval display on a display (125), which extends parallel to the clock face support (112) between this and its dial train (115) from one side wall (124) of a movement capsule (113), with this part of the printed circuit board (117') protruding from the movement capsule (113) being provided for the accommodation of the display (125) between the switching paths of the push-button switches (18, 20).

7. A clock according to Claim 6,
**characterised in that** the printed circuit board (117) is equipped with predetermined breaking points (129) in the vicinity of its passage through the movement capsule side wall (124).

8. A clock according to Claim 6 or 7,
**characterised in that** next to the display (125) on the printed circuit board (117, 117') are constructed two switching path comb structures (126) for push-button switches, the simultaneous actuation of which in a control circuit effects a changeover of the operating mode to the SET mode, in which registers for controlling the display and subsequent functions can be switched forward via the individual switching paths.

9. A clock according to one of the preceding Claims,
**characterised in that** it is also equipped with a shut-off device (31), the actuation of which simultaneously with the actuation of one of the switching paths effects a time zone advance in the control circuit (27).

## Revendications

1. Montre (10) comportant une installation d'affichage (14) dont la plage de temps (13) est commandée par un registre d'affichage (24), ainsi que deux boutons de commande (18, 20) dont l'actionnement simultané, intermittent, permet de commuter le mode de fonctionnement entre le mode de fonctionnement « montre » et le mode de fonctionnement « réglage », dans lequel un envoi d'impulsions accumulées dans le registre d'affichage (24), se fait suivant le degré d'actionnement de l'un ou l'autre bouton de commande (18, 20),
**caractérisé en ce que**
la montre (10) est une montre réveil (pendulette réveil) commandée par radio avec affichage numérique du moment de l'alarme, dont le mode de réglage de l'instant de l'émission de l'alarme se fait dans le registre d'affichage de l'instant (24) par des impulsions séparées ou une suite d'impulsions générées de manière interne, par voie additive ou soustractive, suivant la durée pendant laquelle l'un ou l'autre des boutons de commande (18, 20) a été actionné manuellement, puis le mode de réglage revient automatiquement au mode de fonctionnement, c'est-à-dire que la possibilité d'introduire des impulsions est bloquée et ensuite, par l'actionnement de seulement l'un des deux boutons de commande (18, 20), on commute dans l'état de prêt pour l'alarme si, pendant une durée prédéterminée, aucun des deux boutons de commande (18, 20) n'a plus été actionné, avec réalisation de cette logique de décision dans le processeur pour la commande radio de la montre réveil.

2. Montre selon la revendication 1,
**caractérisée en ce qu'**
un actionnement choisi de longue durée, de seulement l'un des deux boutons de commande (18, 20) produit la commutation entre le branchement et la coupure du mode d'alarme de la montre réveil.

3. Montre selon la revendication 1 ou 2,
**caractérisée en ce qu'**
après la commutation des modes de fonctionnement en mode de réglage par l'actionnement d'un autre bouton de commande (31), on a une commutation de fonction supplémentaire.

4. Montre selon la revendication 3,
**caractérisée en ce que**
l'autre bouton de commande (31) pour la commutation sur la fonction supplémentaire doit être actionné simultanément avec les deux boutons de commande (18, 20).

5. Montre selon l'une des revendications 3 ou 4,
**caractérisée en ce que**
l'autre bouton (31) est le bouton d'assoupissement de la montre réveil.

6. Montre (10) selon la revendication 1, comportant une installation d'affichage (14) dont la plage de temps (13) est commandée par un registre d'affichage (24) ainsi que deux commutateurs de touche (18, 20), dont l'actionnement simultané, intermittent, produit une commutation du mode de fonctionnement pour passer du mode montre à un mode de réglage, dans lequel un envoi d'impulsions accumulées dans le registre d'affichage (24), se fait suivant le degré de l'actionnement de l'un ou l'autre bouton de commande (18, 20),
**caractérisée en ce que**
les chemins de commutation des boutons de commande (18, 20) sont formés sur une plaque de circuit imprimé (117) du mécanisme d'horlogerie (110) de la montre réveil commandée par radio, avec un affichage numérique du moment de l'alarme sur un afficheur (125), cette plaque dépasse d'une capsule de mécanisme (113), parallèlement aux supports (112) du cadran, entre celui-ci et un mécanisme d'aiguilles (115) en sortant de la paroi latérale (124) de la capsule, et cette partie de circuit imprimé (117') dépassant de la capsule de mécanisme (113) reçoit l'afficheur (125) entre les chemins de circuit des boutons de commande (18, 20).

7. Montre selon la revendication 6,
**caractérisée en ce que**
la plaque de circuit imprimé (117) comporte les points de rupture de consigne (129) au voisinage de son passage à travers la paroi latérale (124) de la capsule du mécanisme.

8. Montre selon la revendication 6 ou 7,
**caractérisée en ce qu'**
à côté de l'afficheur (125), la plaque de circuit imprimé (117, 117') comporte deux structures en peigne (126) de chemins de circuit pour les boutons de commande, et l'actionnement simultané de ces boutons produit une commutation de mode de fonctionnement dans le circuit de commande (127) pour passer sur le mode de réglage dans lequel, les différents chemins de commutation, commutent des registres pour commander l'affichage et les fonctions suivantes.

9. Montre selon l'une des revendications précédentes,
**caractérisée en ce qu'**
elle comporte un bouton d'arrêt (31) dont l'actionnement simultané à l'actionnement de l'un des chemins de commutation produit une commutation faisant avancer le fuseau horaire dans le circuit de commande (27).
